# EUROPÄISCHE PATENTSCHRIFT

(11) **EP 0 798 437 B1**
(45) Veröffentlichungstag und Bekanntmachung des Hinweises auf die Patenterteilung: **14.06.2000**
(21) Anmeldenummer: 97100765.3
(22) Anmeldetag: 18.01.1997
(51) Int. Cl.: E05B 65/20, E05B 65/19, E05B 5/00, B62D 31/02

(54) **Verschlussvorrichtung**
Fastening device
Dispositif de verrouillage

(30) Priorität: 25.03.1996 DE 19611752
(43) Veröffentlichungstag der Anmeldung: 01.10.1997
(73) Patentinhaber: HAPPICH Fahrzeug- und Industrieteile GmbH, 42285 Wuppertal (DE)
(72) Erfinder: Poffo, Hans-Joachim, 42285 Wuppertal (DE); Peter, Winfried, 58455 Witten (DE)

(56) Entgegenhaltungen:
- DE-A- 3 907 674
- DE-A- 4 336 977
- DE-U- 8 535 893
- FR-A- 2 559 829
- GB-A- 2 271 374
- US-A- 4 155 233
- US-A- 5 295 374
- US-A- 5 445 326

## Beschreibung

Die Erfindung bezieht sich auf eine Verschlußvorrichtung, für Klappen oder Türen von Fahrzeugen.

Verschlußvorrichtungen für Klappen z. B. Kofferklappen oder Türen von Fahrzeugen sind in den verschiedensten Ausführungsformen bekanntgeworden. Verschlußvorrichtungen für Klappen wurden nur für solche entwickelt und waren für Türen nicht einsetzbar, während für Türen entwickelte Verschlußvorrichtungen ungeeignet zum Einsatz bei Klappen, wie Kofferklappen waren. Dies führte zu einer Teilevielfalt, was von der Abnehmerschaft, insbesondere Busbauern oder Reisemobil-, Wohnmobil- und dgl. Herstellern moniert wurde.

Die z. B. für Kofferklappen von Großraumfahrzeugen, insbesondere Omnibussen durch offenkundige Vorbenutzungshandlungen bekanntgewordenen Verschlußvorrichtungen sind in der Regel mit einem per Schlüssel zu betätigenden Schließzylinder ausgerüstet, um die Kofferklappen gegen ein unbefugtes Öffnen von außen zu schützen. Es ist auch bekannt, solche Verschlußvorrichtungen durch Fernbetätigen mittels elektromotorischer Stellelemente oder Druckluftzylinder zu sperren oder freizugeben. Die bisher bekanntgewordenen Verschlußvorrichtungen weisen einen relativ komplizierten und daher kostenaufwendigen Aufbau und insbesondere den Nachteil auf, daß sie im gesperrten Zustand nicht von innen zu öffnen sind. Eine Öffnungsmöglichkeit der Kofferklappen von innen her wäre aber äußerst wünschenswert, und zwar aus Sicherheitsgründen. Im Bereich der durch die Kofferklappen zugänglichen Kofferstauräume befindet sich bei modernen Reisebussen oftmals eine abgeteilte vom Fahrzeuginnern her zugängliche Schlafkabine, in der jeweils einer der Busfahrer seine Ruhezeiten verbringt, während der jeweils andere Fahrer die Fahrzeuglenkung übernimmt. Bei einem Unfall, Fahrzeugbrand oder dgl. Ereignis könnte eine von innen, also von der Schlafkabine aus zu öffnende Kofferklappe ein u. U. lebensrettender Fluchtweg für eine sich in der Schlagkabine befindliche Person sein.

Der Erfindung liegt hiernach die Aufgabe zugrunde, eine Verschlußvorrichtung der eingangs genannten Art zur Verfügung zu stellen, die bei einfachem, kostengünstigen und kompakten Aufbau sowohl für den Einsatz bei Klappen, wie Kofferklappen als auch bei Türen geeignet ist und insbesondere auch vom Fahrzeuginnern her geöffnet werden kann, und zwar auch dann, wenn die Sperreinrichtungen sich in Wirkstellung befinden und ein Öffnen des Verschlusses von Außen ohne Schlüssel nicht möglich ist.

Zur Lösung dieser Aufgabe wird erfindungsgemäß eine Verschlußvorrichtung vorgeschlagen, die mit einem eine Frontplatte aufweisenden Gehäuse, einer muldenförmigen Einbuchtung in der Frontplatte, einer in der Einbuchtung um eine parallel zur Frontplatte ausgerichteten Achse verschwenkbaren Betätigungshandhabe zum Entriegeln einer Verriegelungseinrichtung, einem im Gehäuse angeordneten, von der Frontplatte her mit einem Schlüssel zugänglichen Schließzylinder zum Sperren bzw. Freigeben der Betätigungshandhabe, einem starr mit der Betätigungshandhabe verbundenen, die Gehäuserückwand durchsetzenden Übertragungsglied, an dem ein auf der Gehäuserückseite befindlicher Verbindungshebel angelenkt ist, einer ersten durch den Verbindungshebel gegen die Kraft einer Rückstellfeder verdrehbaren Mitnehmerscheibe für mindestens eine daran angeschlossene Zugstange, einer Anordnung des Verbindungshebels an der ersten Mitnehmerscheibe, die eine Drehbewegung derselben auch bei gesperrter Betätigungshandhabe zuläßt und einer mit der ersten Mitnehmerscheibe auf Mitnahme gekoppelten zweiten drehbar gelagerten Mitnehmerscheibe für zumindest eine daran angeschlossene Innenentriegelungshandhabe ausgebildet ist.

Die Maßnahme nach Anspruch 2 ermöglicht den Einsatz einer z. B. vom Fahrer aus zu bedienenden Fernbetätigung zum gleichzeitigen Sperren bzw. Freigeben mehrerer Verschlüsse.

Die im Anspruch 3 angegebene Maßnahme zeigt eine bevorzugte Lösungsmöglichkeit zum Öffnen des Verschlusses mit einem Innenentriegelungselement trotz blockierter Betätigungshandhabe auf und verdeutlicht die stets für die erste Mitnehmerscheibe bestehende Verdrehmöglichkeit mit dem dadurch bedingten Ausfahren der Zugstangen aus den eine Kofferklappe in Schließstellung haltenden Widerlagern.

Eine besondere Flachbauweise des erfindungsgemäßen Verschlusses wird durch die Maßnahme nach Anspruch 4 erreicht.

Die Maßnahme nach Anspruch 5 stellt eine besonders einfache und kostengünstige Kopplungsmöglichkeit dar, die zudem unbedingt zuverlässig arbeitet.

Das Sperren bzw. Freigeben der Betätigungshandhabe kann besonders einfach mit den im Anspruch 6 angegebenen Mitteln erfolgen, wobei die Weiterbildung nach Anspruch 7 zusätzlich eine Halterung des Sperrelements in den Endlagen bewirkt.

Mit der Maßnahme nach Anspruch 8 wird der erfindungsgemäße Verschluß sinnvoll erweitert, indem er nunmehr gleichzeitig eine Seitenwandmarkierungsleuchte für ein Großraumfahrzeug bilden kann.

Ausführungsbeispiele der Erfindung werden im folgenden anhand der Zeichnungen näher erläutert, und es zeigen:
- Fig. 1: die Vorderansicht der Verschlußvorrichtung gemäß einer ersten Ausführungsform,
- Fig. 2: eine Seitenansicht von Fig. 1,
- Fig. 3: eine Rückansicht von Fig. 1,
- Fig. 4: die Vorderansicht der Verschlußvorrichtung gemäß einer zweiten Ausführungsform,
- Fig. 5: eine Seitenansicht von Fig. 4 und
- Fig. 6: eine Rückansicht von Fig. 4.

Die neue Verschlußvorrichtung besteht zunächst aus einem Gehäuse 1, das vorderseitig eine Frontplatte 2 aufweist. Eine muldenförmige Einbuchtung 3 erstreckt sich bis zur Gehäuserückwand 4. Die muldenförmige Einbuchtung 3 wird bereichsweise überdeckt durch eine Betätigungshandhabe 5 der Verschlußvorrichtung. Neben der Betätigungshandhabe 5 befindet sich eine Abdecklasche 6 zum Abdecken eines nicht gezeigten Schließzylinders. Die Betätigungshandhabe 5, wie auch die Abdecklasche 6 sind um eine parallel zur Frontplatte 2 ausgerichteten Achse 7, die lediglich strichpunktiert angedeutet ist, verschwenkbar.

Die Ausführungsform nach Fig. 4 unterscheidet sich von der nach Fig. 1 dadurch, daß das Gehäuse 1 und auch die Frontplatte 2 nach oben hin vergrößert sind um auf diese Weise die Unterbringung einer Seitenwandmarkierungsleuchte 8, die mit einer nicht gezeigten elektrischen Beleuchtungseinrichtung versehen ist, zu ermöglichen. Solche Seitenwandmarkierungsleuchten sind bei Bussen vorzusehen und können in die neue Verschlußvorrichtung relativ problemlos integriert werden.

Die gesamte Mechanik der Verschlußvorrichtung ist auf der Gehäuserückwand 4 angeordnet und befindet sich zwischen der Frontplatte 1 und den freien Enden von Befestigungsdomen 9, in die Befestigungselemente, z. B. Schrauben zur Festlegung der Verschlußvorrichtung an eine Anschlußwand eingebracht werden können.

Mit der Betätigungshandhabe 5 ist starr ein die Gehäuserückwand 4 durchsetzendes Übertragungsglied 10 verbunden. An dem Übertragungsglied 10 ist ein Verbindungshebel 11 angelenkt, der durch eine Schwenkbetätigung der Betätigungshandhabe 5 geradlinig gegen eine erste Mitnehmerscheibe 12 bewegt wird. Diese erste Mitnehmerscheibe 12 ist drehbeweglich auf einem Lagerdom 13 des Gehäuses 1 gelagert und weist mindestens eine, in der Regel aber zwei Aufnahmeöffnungen 14 zum Anschluß von nicht gezeigten Schubstangen auf. Ist die neue Verschlußvorrichtung als Türverschluß vorgesehen, wird nur eine, z. B. zu einem Drehfallenschloß der Tür führende Schubstange angeschlossen, während bei Kofferklappenverschlüssen zwei gegenläufig zu bewegende Schubstangen anzuschließen sind.

Wird die Betätigungshandhabe 5 um die Achse 7 verschwenkt, schwenkt auch das Übertragungsglied 10, und zwar unter Mitnahme des daran angelenkten Verbindungshebels 11 aus. Das freie Ende des Verbindungshebels 11 trifft auf ein an der ersten Mitnehmerscheibe 12 ausgebildetes Widerlager 15 und bewirkt dadurch eine Drehbewegung der ersten Mitnehmerscheibe 12 und eine Zurückziehbewegung der daran angeschlossenen Schubstangen. Die Drehbewegung der ersten Mitnehmerscheibe 12 erfolgt gegen die Kraft einer Rückstellfeder 16, die die Mitnehmerscheibe 12 gegen einen Anschlag 17 zieht.

Eine Schwenkbetätigung der Betätigungshandhabe 5 kann unterbunden werden, wenn ein axial verschiebbar gelagertes Anschlagelement 18 in den Hubweg des Übertragungsglieds 10 bewegt wird. Die axiale Verschiebung des Anschlagelements kann über den Schließzylinder mittels Schlüssel oder mittels eines Elektromotors 19 oder mittels eines Druckluftzylinders 20 erfolgen. Die Blockierung des Übertragungsglieds 10 blockiert auch die Schwenkbewegung der Betätigungshandhabe 5 wie auch die Linearbewegung des Verbindungshebels 11, so daß normalerweise eine Verschiebung der Schubstangen im Sinne einer Entriegelungsbewegung solange nicht möglich ist, wie die Blockierung des Übertragungsglieds 10 andauert. Um insoweit Abhilfe zu schaffen und eine Entriegelung von innen auch bei abgesperrter Betätigungshandhabe 5 zu ermöglichen, wirkt mit der ersten Mitnehmerscheibe 12 eine zweite Mitnehmerscheibe 21 zusammen, die auf einem Lagerdom 22 des Gehäuses 1 drehbeweglich gelagert und mit der ersten Mitnehmerscheibe 12 gekoppelt ist. Hierzu weisen die Mitnehmerscheiben 12 und 21 jeweils eine sich über einen Kreissegmentbereich erstreckende Verzahnung mit miteinander kämmenden Zähnen 23 auf. An die zweite Mitnehmerscheibe 21 kann nun über eine Zugstange 24 eine Innenbetätigungshandhabe 25 angeschlossen werden, um die zweite Mitnehmerscheibe 21 und damit die erste Mitnehmerscheibe 12 in eine Drehbewegung zu versetzen. Damit die Drehbewegung durch den Verbindungshebel 11 nicht blockiert wird, weist dieser an seinem freien Endbereich einen der ersten Mitnehmerscheibe 12 zugewandten Zapfen auf, der in eine einen Leerlauf bildende Kulissennut 26 der ersten Mitnehmerscheibe 12 eingreift. Wie in Fig. 3 gezeigt, kann die Innenbetätigungshandhabe 25 unter, neben oder über der Verschlußvorrichtung angeordnet werden. Die Verschlußvorrichtung nach Fig. 3 mit einer Innenbetätigungshandhabe 25 ist besonders gut zur Anordnung an Kofferklappen geeignet, weil sie einer im Businnern befindlichen Person die Entriegelung der Schubstangen auch dann ermöglicht, wenn sich die Elemente der Verschlußvorrichtung in ihrer Sperrposition befinden.

Die Ausführungsform nach Fig. 6 ist besonders zur Anordnung an Türen bestimmt, weil sie außer der Innenbetätigungshandhabe 25 ein Innenbetätigungselement 27 aufweist, welches unmittelbar auf das Anschlagelement 18 einzuwirken vermag, und zwar sowohl im Sinne einer Innenverriegelung als auch im Sinne einer Innenentriegelung.

Die wesentlichen Teile der neuen Verschlußvorrichtung sind als KunststoffSpritzgußteile und damit einfach und preisgünstig ausgebildet. Die flachliegende, parallel zur Frontplatte ausgerichtete Anordnung der Mitnehmerscheiben 12 und 21 gewährleistet eine Flachbauweise, die den diesbezüglichen Kundenwünschen entspricht. Alle mechanischen Bauteile sind übersichtlich nebeneinander auf der Gehäuserückwand 4 angeordnet und in einfachster Weise von oben montierbar.

Das Anschlagelement 18 ist mit einer sich über die Gehäuserückwand 4 erstreckenden Stange 28 verbunden. Die Stange 28 kann mit dem Elektromotor 19 oder mit dem Druckluftzylinder 20 verbunden sein. Soll eine Betätigung der Stange 28 über den Elektromotor 19 erfolgen, wirkt die Stange 28 mit einer Totpunktfeder 29 zusammen derart, daß das Anschlagelement 18 entweder in die Entriegelungsstellung oder in die Verriegelungsstellung einschnappt. Bei einer Betätigung mittels Druckluftzylinder 20 entfällt die Totpunktfeder 29. Dafür wirkt eine Druckfeder 20 permanent in Schließrichtung auf das Anschlagelement 18.

In Fig. 3 ist ein Schließblech 31 dargestellt mit einem offenen, sich an einem Zapfen 32 des Anschlagelements 18 abstützenden Maul. Bei dieser Ausführungsform dient eine Schlüsselbetätigung ausschließlich im Sinne einer Entriegelung. In Fig. 6 ist ein Schließblech 31 gezeigt mit einer geschlossenen Kulissennut 33 in der der Zapfen 32 geführt ist. Hier kann somit durch eine Schlüsselbetätigung geöffnet oder geschlossen werden. Der Zapfen 32 wird durch eine Feder stets in Mittelstellung gehalten. Das Schließblech 31 steht mit der Nase 33 mit einem Zapfen 36 der ersten Mitnehmerscheibe 12 in Eingriff. Eine Entriegelungsbewegung wird dadurch auf das Innenbetätigungselement 27 übertragen.

## Patentansprüche

1. Verschlußvorrichtung, für Klappen oder Türen von Fahrzeugen mit
- einem eine Frontplatte (2) aufweisenden Gehäuse (1),
- einer muldenförmigen Einbuchtung (3) in der Frontplatte (2),
- einer in der Einbuchtung (3) um eine parallel zur Frontplatte (2) gerichteten Achse (7) verschwenkbaren Betätigungshandhabe (5) zum Entriegeln einer Verriegelungseinrichtung,
- einem im Gehäuse (1) angeordneten, von der Frontplatte (2) her mit einem Schlüssel zugänglichen Schließzylinder zum Sperren bzw. Freigeben der Betätigungshandhabe (5),
- einem starr mit der Betätigungshandhabe (5) verbundenen, die Gehäuserückwand (4) durchsetzenden Übertragungsglied (10), an dem ein auf der Gehäuserückseite befindlicher Verbindungshebel (11) angelenkt ist,
- einer ersten durch den Verbindungshebel (11) gegen die Kraft einer Rückstellfeder (16) verdrehbaren Mitnehmerscheibe (12) für mindestens eine daran angeschlossene Zugstange,
- einer Anordnung des Verbindungshebels (11) an der ersten Mitnehmerscheibe (12), die eine Drehbewegung derselben auch bei gesperrter Betätigungshandhabe (5) zuläßt
- und einer mit der ersten Mitnehmerscheibe (12) auf Mitnahme gekoppelten zweiten drehbar gelagerten Mitnehmerscheibe (21) für zumindest eine daran angeschlossene Innenentriegelungshandhabe (25).

2. Verschlußvorrichtung nach Anspruch 1, dadurch gekennzeichnet, daß dieselbe zum Sperren bzw. Freigeben der Betätigungshandhabe (5) außer dem Schließzylinder elektromotorisch oder mittels Druckluft betriebene, die Funktion der zumindest einen Innenentriegelungshandhabe (25) nicht beeinträchtigende Stellelemente am Gehäuse (1) aufweist.

3. Verschlußvorrichtung nach Anspruch 1 oder 2, dadurch gekennzeichnet, daß der Verbindungshebel (11) mit seinem freien, dem Übertragungsglied (10) abgewandten Ende an einem exzentrisch an der ersten Mitnehmerscheibe (12) angeordneten Widerlager (15) abgestützt ist um die Schwenkbewegung der Betätigungshandhabe (5) in eine Drehbewegung der ersten Mitnehmerscheibe (12) zu übertragen und daß der Verbindungshebel (11) einen Zapfen trägt, der in eine kreisbogenförmige, als Leerlauf vorgesehene Kulissennut (26) der ersten Mitnehmerscheibe (12) eingreift.

4. Verschlußvorrichtung nach wenigstens einem der Ansprüche 1 bis 3, dadurch gekennzeichnet, daß die erste Mitnehmerscheibe (12), die zweite Mitnehmerscheibe (21) und der Verbindungshebel (11) auf der Gehäuserückwand (4) angeordnet und dabei parallel zur Frontplatte (2) ausgerichtet sind.

5. Verschlußvorrichtung nach wenigsten einem der Ansprüche 1 bis 4, dadurch gekennzeichnet, daß die erste Mitnehmerscheibe (12) und die zweite Mitnehmerscheibe (21) jeweils eine sich über einen Umfangsbereich erstreckende Verzahnung mit miteinander kämmenden Zähnen (23) aufweist.

6. Verschlußvorrichtung nach wenigstens einem der Ansprüche 1 bis 5 dadurch gekennzeichnet, daß zum Sperren bzw. Freigeben der Betätigungshandhabe (5) ein mittels Schlüssel, Elektromotor (19) oder Druckluftzylinder (20) in den Hubweg des Übertragungsglieds (10) bewegbares Anschlagelement (18) vorgesehen ist.

7. Verschlußvorrichtung nach Anspruch 6, dadurch gekennzeichnet, daß das Anschlagelement (18) von einer Totpunktfeder (29) beaufschlagt wird um in die Sperrstellung oder Freigabestellung einzuschnappen.

8. Verschlußvorrichtung nach wenigstens einem der Ansprüche 1 bis 7 dadurch gekennzeichnet, daß die Frontplatte (2) über die Betätigungshandhabe (5) hinaus verlängert ist und in diesem Bereich eine weitere muldenförmige Einbuchtung aufweist, in der eine Seitenwandmarkierungsleuchte (8) mit einer elektrischen Beleuchtungseinrichtung angeordnet ist.

## Claims

1. Fastening device for flaps or doors of vehicles, having
- a housing (1) having a front plate (2),
- a trough-shaped indentation (3) in the front plate (2),
- an actuating handle (5) which can be pivoted in the indentation (3) about an axis (7) directed parallel to the front plate (2), for releasing a locking mechanism,
- a lock cylinder which is arranged in the housing (1) and is accessible from the front plate (2) with a key, for locking or releasing the actuating handle (5),
- a transfer member (10) which is rigidly connected to the actuating handle (5), passes through the rear wall (4) of the housing and to which a connecting lever (11) which is located on the rear side of the housing is coupled,
- a first carrier plate (12) which can be rotated by the connecting lever (11) counter to the force of a restoring spring (16), for at least one draw rod which is connected to the said plate,
- an arrangement of the connecting lever (11) on the first carrier plate (12), the arrangement permitting the said plate to rotate even when the actuating handle (5) is locked, and
- a second, rotably mounted carrier plate (21) which is coupled to the first carrier plate (12) by being entrained and is intended for at least one internal release handle (25) connected to the said second carrier plate.

2. Fastening device according to Claim 1, characterized in that apart from the lock cylinder the said device has adjusting elements on the housing (1), which elements are operated by electric motor or by means of compressed air and which do not adversely affect the functioning of the at least one internal release handle (25), for blocking or releasing the actuating handle (5).

3. Fastening device according to Claim 1 or 2, characterized in that the connecting lever (11) is supported with its free end facing away from the transfer member (10) on an abutment (15) arranged eccentrically on the first carrier plate (12), in order to transfer the pivoting movement of the actuating handle (5) into a rotational movement of the first carrier plate (12), and in that the connecting lever (11) bears a stub which engages in a circular arc-shaped slotted groove (26), which is provided as an idle-running means, of the first carrier plate (12).

4. Fastening device according to at least one of Claims 1 to 3, characterized in that the first carrier plate (12), the second carrier plate (21) and the connecting lever (11) are arranged on the rear wall (4) of the housing and are aligned parallel to the front plate (2).

5. Fastening device according to at least one of Claims 1 to 4, characterized in that the first carrier plate (12) and the second carrier plate (21) each have a toothing which extends over a circumferential region and has teeth (23) which intermesh.

6. Fastening device according to at least one of Claims 1 to 5, characterized in that a stop element (18) which can be moved into the lifting path of the transfer member (10) by means of a key, electric motor (19) or compressed air cylinder (20), is provided for locking or releasing the actuating handle (5).

7. Fastening device according to Claim 6, characterized in that the stop element (18) is acted upon by a dead centre spring (29) in order to snap into the locking position or release position.

8. Fastening device according to at least one of Claims 1 to 7, characterized in that the front plate (2) is extended beyond the actuating handle (5) and in this region has a further, trough-shaped indentation in which a side-panel marking light (8) having an electric lighting mechanism is arranged.

## Revendications

1. Dispositif de verrouillage, pour des trappes ou des portières de véhicules comportant :
- un boîtier (1) présentant une plaque frontale (2);
- un creux (3) en forme d'auge dans la plaque frontale (2);
- une manette de d'actionnement (5) pouvant pivoter dans le creux (3) autour d'un axe (7) orienté parallèlement à la plaque frontale (2) pour le déverrouillage d'un dispositif de verrouillage;
- un cylindre de serrure, pour le blocage ou, selon le cas, le déblocage de la manette d'actionnement (5), disposé dans le boîtier (1), accessible à partir de la plaque frontale (2) avec une clé;
- un élément de transmission (10) lié de manière rigide à la manette d'actionnement (5) et traversant la paroi arrière du boîtier (4), auquel est articulé un levier de liaison (11) se trouvant sur le côté arrière du boîtier;
- un premier disque d'entraînement (12) que l'on peut faire tourner par le levier de liaison (11) contre la force d'un ressort de rappel (16), pour au moins un tirant raccordé à celui-ci;
- un agencement du levier de liaison (11) au premier disque d'entraînement (12) qui permet un mouvement rotatif de celui-ci, même dans le cas d'une manette d'actionnement (5) bloquée, et
- un deuxième disque d'entraînement (21) couplé de façon mobile pour l'entraînement au premier disque d'entraînement (12) logé de façon mobile, pour au moins une manette de déverrouillage intérieur (25) raccordée à celui-ci.

2. Dispositif de verrouillage suivant la revendication 1, caractérisé en ce que celui-ci présente sur le boîtier (1), pour le blocage ou, selon le cas, le déblocage de la manette d'actionnement (5) et outre le cylindre de serrure, des éléments de réglage fonctionnant avec un moteur électrique ou au moyen d'air comprimé et ne gênant pas la fonction d'au moins une manette de déverrouillage intérieur (25).

3. Dispositif de verrouillage suivant la revendication 1 ou 2, caractérisé en ce que le levier de liaison (11) est s'appuie, avec son extrémité libre opposée à l'élément de transmission (10), sur une butée (15) disposée de manière excentrique par rapport au premier disque d'entraînement (12), pour transmettre le mouvement de pivotement de la manette d'actionnement (5) en un mouvement rotatif du premier disque d'entraînement (12), et en ce que le levier de liaison (11) porte un pivot qui s'engage dans une rainure de coulisse (26) du premier disque d'entraînement (12), en arc de cercle, prévue comme un mouvement sans résistance.

4. Dispositif de verrouillage suivant l'une au moins des revendications 1 à 3, caractérisé en ce que le premier disque d'entraînement (12), le deuxième disque d'entraînement (21) et le levier de liaison (11) sont disposés sur la paroi arrière du boîtier (4) et sont ainsi alignés parallèlement à la plaque frontale (2) .

5. Dispositif de verrouillage suivant l'une au moins des revendications 1 à 4, caractérisé en ce que le premier disque d'entraînement (12) et le deuxième disque d'entraînement (21) présentent chaque fois une denture (23) avec des dents s'engrenant l'une dans l'autre, s'étendant sur une zone circonférencielle.

6. Dispositif de verrouillage suivant l'une au moins des revendications 1 à 5, caractérisé en ce que, pour le blocage ou, selon le cas, le déblocage de la manette d'actionnement (5), un élément de butée (18), mobile dans le trajet de course de l'élément de transmission (10) au moyen d'une clé, d'un moteur électrique (19) ou d'un vérin à air comprimé (20) est prévu.

7. Dispositif de verrouillage suivant la revendication 6, caractérisé en ce que l'élément de butée (18) est sollicité par un ressort de point mort (29) pour encliqueter dans la position de blocage ou dans la position de déblocage.

8. Dispositif de verrouillage suivant l'une au moins des revendications 1 à 7, caractérisé en ce que la plaque frontale (2) s'étend au-delà de la manette d'actionnement (5) et présente, dans cette zone, un autre creux en forme d'auge, dans laquelle une lampe de repérage de la paroi latérale (8) est disposée avec un dispositif d'éclairage électrique.
